# EUROPÄISCHE PATENTSCHRIFT

(11) **EP 2 307 690 B1**
(45) Veröffentlichungstag und Bekanntmachung des Hinweises auf die Patenterteilung: **21.11.2012**
(21) Anmeldenummer: 09772382.9
(22) Anmeldetag: 29.06.2009
(51) Int. Cl.: F02D 41/00, F02M 25/08

(54) **BRENNKRAFTMASCHINE UND VERFAHREN ZUM BETREIBEN EINER SOLCHEN BRENNKRAFTMASCHINE**
INTERNAL COMBUSTION ENGINE AND METHOD FOR OPERATING AN INTERNAL COMBUSTION ENGINE OF THIS TYPE
MOTEUR À COMBUSTION INTERNE ET PROCÉDÉ POUR FAIRE FONCTIONNER UN MOTEUR À COMBUSTION INTERNE DE CE TYPE

(30) Priorität: 04.07.2008 DE 102008031649
(43) Veröffentlichungstag der Anmeldung: 13.04.2011
(73) Patentinhaber: Continental Automotive GmbH, 30165 Hannover (DE)
(72) Erfinder: MAI, Wolfgang, 61476 Kronberg (DE); RODATZ, Paul, 84028 Landshut (DE); BIERL, Rudolf, 93055 Regensburg (DE); HEINRICH, Stephan, 84076 Pfeffenhausen (DE); WEIGL, Manfred, 93161 Viehhausen (DE); WILDGEN, Andreas, 93152 Nittendorf (DE)
(86) Internationale Anmeldenummer: PCT/EP2009/058084
(87) Internationale Veröffentlichungsnummer: WO 2010/000682

(56) Entgegenhaltungen:
- US-A1- 2004 226 543

## Beschreibung

Die Erfindung betrifft eine Brennkraftmaschine und Verfahren zum Betreiben einer Brennkraftmaschine.

Aus dem Treibstofftank eines Kraftfahrzeugs, in dem beispielsweise Benzin gelagert ist, können Abgase austreten, die sich aus dem Treibstoff lösen. Leicht flüchtige Kohlenwasserstoffe können sich bei hohen Außentemperaturen oder durch Schütteln des Treibstofftanks während der Fahrt aus dem Treibstoff lösen und als Gas den Treibstofftank verlassen. Um dem entgegenzuwirken, können Treibstofftanks gasdicht abgeschlossen werden. Die flüchtigen Kohlenwasserstoffe werden dann in einem Speicher zwischengespeichert und können der Ansaugluft des Verbrennungsmotors zugeführt werden. Problematisch ist jedoch, dass sich der gasförmige Kohlenwasserstoff in den Zuführungsleitungen unkontrolliert entzünden kann. US2004/226543 beschreibt so eine vorrichtung wie oben geschildert.

Es ist eine Aufgabe der Erfindung, eine Brennkraftmaschine sowie ein Verfahren zum Betreiben einer Brennkraftmaschine anzugeben, die sicherer betrieben werden kann.

Diese Aufgabe wird gelöst durch ein Verfahren mit den Merkmalen des Anspruchs 1, einem Verfahren mit den Merkmalen des Anspruchs 7 beziehungsweise einer Brennkraftmaschine mit den Merkmalen des Anspruchs 11.

Ein Verfahren zum Betreiben einer Brennkraftmaschine, die mindestens einen Sensor zur Messung eines Kohlenwasserstoffgehalts eines Gasstroms in einer Leitung aufweist, umfasst das Bestimmen einer Temperatur an dem mindestens einen Sensor. Wenn die Temperatur größer als eine vorgegebene Temperatur ist, wird der Gasstrom durch die Leitung unterbrochen.

So kann ein Brand von kohlenwasserstoffhaltigem Gas detektiert werden und Gegenmaßnahmen können ergriffen werden.

Das Verfahren kann das Auswerten eines Signals mindestens eines Temperatursensors umfassen, den der mindestens eine Sensor aufweist. Das Verfahren kann das Auswerten eines Signals mindestens eines Halbleiterbauelements umfassen. Das Halbleiterbauelement ist in dem mindestens einen Sensor integriert. Dadurch kann die Temperatur an dem mindestens einen Sensor relativ einfach bestimmt werden.

Das Verfahren kann ein Abschalten mindestens eines Heizelements umfassen, das den mindestens einen Sensor zum Aufheizen des Gasstroms aufweist. Eine Stromversorgung des mindestens einen Heizelements kann unterbrochen werden. Das Heizelement kann durch eine Fehlfunktion einen Brand des Kohlenwasserstoffgases auslösen und durch das Abschalten beziehungsweise das Unterbrechen der Stromversorgung kann diese Brandursache beseitigt werden.

Das Verfahren kann das Schließen mindestens eines Ventils umfassen, das stromaufwärts des mindestens einen Sensors angeordnet ist. So kann bei einem Brand die Zufuhr von brennbarem Gas unterbrochen werden und ein weiters Ausbreiten eines Brandes möglichst verhindert werden.

Ein Verfahren zum Betreiben einer Brennkraftmaschine gemäß einer weiteren Ausführungsform umfasst ein Bestimmen einer Temperatur an einem Temperatursensor. Die Brennkraftmaschine weist mindestens einen Sensor zur Messung eines Kohlenwasserstoffgehalts eines Gasstroms in einer Leitung auf, und der mindestens eine Sensor weist den Temperatursensor auf. Es wird eine weitere Temperatur an einem weiteren Temperatursensor des mindestens einen Sensors bestimmt. Die Temperaturdifferenz der Temperatur und der weiteren Temperatur wird bestimmt und der Gasstrom unterbrochen, wenn die Temperaturdifferenz größer als eine vorgegebene Temperaturdifferenz ist.

Das Verfahren kann ein Schließen mindestens eines Ventils umfassen, das stromaufwärts des mindestens einen Sensors angeordnet ist. So kann verhindert werden, dass weiteres brennbares Gas einem Brandherd zugeführt wird, und eine Ausbreitung eines Brandes kann effektiv verhindert werden.

Das Verfahren kann ein Abschalten des mindestens einen Heizelements umfassen, das den mindestens einen Sensor zum Aufheizen des Gasstroms aufweist. Die Stromversorgung des mindestens einen Heizelements kann unterbrochen werden. Dadurch kann eine Brandursache, beispielsweise eine Fehlfunktion des Heizelements, ausgeschaltet werden.

Eine Brennkraftmaschine umfasst mindestens einen Sensor zur Messung eines Kohlenwasserstoffgehalts eines Gasstroms in einer Leitung. Die Brennkraftmaschine weist eine Vergleichseinrichtung zum Vergleichen einer Temperatur an dem Sensor mit einer vorgegebenen Temperatur auf. Die Brennkraftmaschine umfasst mindestens ein Ventil zur Unterbrechung des Gasstroms, das stromaufwärts des mindestens einen Sensors angeordnet ist. Das mindestens eine Ventil ist von der Vergleichseinrichtung geregelt, so dass der Gasstrom durch die Leitung unterbrochen ist, wenn die Temperatur höher als die vorgegebene Temperatur ist.

Der mindestens eine Sensor kann mindestens ein Heizelement zum Aufheizen eines Gasstroms und mindestens einen Temperatursensor aufweisen. Durch den Temperatursensor kann die Temperatur an dem Sensor bestimmt werden.

Die Vergleichseinrichtung kann Teil einer Motorsteuerung sein mit der der Sensor gekoppelt ist. Dadurch kann ein Brand effektiv erkannt werden, und Gegenmaßnahmen können von der Vergleichseinrichtung beziehungsweise der Motorsteuerung geregelt werden.

Weitere Merkmale, Vorteile und Weiterbildungen ergeben sich aus den nachfolgenden in Verbindung mit den Figuren 1 bis 3 erläuterten Beispielen. Es zeigen:
- Figur 1: eine schematische Darstellung einer Brennkraftmaschine,
- Figur 2: eine schematische Darstellung eines Sensors und eines Ventils in einer Leitung,
- Figur 3: ein Ablaufdiagramm eines Verfahrens.

Figur 1 zeigt eine Brennkraftmaschine 100, die einen Treibstofftank 106, einen Verbrennungsmotor 114 sowie einen Kohlenwasserstofftank 108 aufweist. In dem Treibstofftank 106 ist Treibstoff 107 gelagert. Gasförmige Kohlenwasserstoffe 109 können über eine Leitung 111, die mit dem Treibstofftank 106 und dem Kohlenwasserstofftank 108 gekoppelt ist, aus dem Treibstofftank in dem Kohlenwasserstofftank geleitet werden. Der Kohlenwasserstofftank ist über eine Leitung 110 mit dem Verbrennungsmotor 114, insbesondere dem Ansaugtrakt des Verbrennungsmotors, gekoppelt.

Die Leitung 110 weist ein Ventil 103 und ein weiteres Ventil 104 sowie einen Kohlenwasserstoffsensor 101 und einen weiteren Kohlenwasserstoffsensor 102 auf. Die Kohlenwasserstoffsensoren sind eingerichtet, einen Kohlenwasserstoffgehalt eines Gasstroms zu messen. Es kann auch lediglich ein Kohlenwasserstoffsensor angeordnet sein, es können auch mehr Kohlenwasserstoffsensoren angeordnet sein, beispielsweise zwei oder mehr Kohlenwasserstoffsensoren. Die Kohlenwasserstoffsensoren können auch an weiteren Leitungen angeordnet sein, beispielsweise der Leitung 111. Die Ventile sind eingerichtet, den Gasstrom zu unterbrechen. Es kann auch lediglich ein Ventil angeordnet sein, es können auch mehr Ventile angeordnet sein, beispielsweise zwei oder mehr Ventile. Die Ventile können auch an weiteren Leitungen angeordnet sein, beispielsweise der Leitung 111.

Das Ventil 103 ist über eine elektrische Leitung 113 mit der Motorsteuerung 105 gekoppelt, die Sensoren 101 und 102 sind über eine elektrische Leitung 112 mit der Motorsteuerung gekoppelt. Die Motorsteuerung 105, die eine Vergleichseinrichtung 116 aufweist, regelt die Ventile und kann Signale der Sensoren auswerten.

Aus dem Treibstoff 107, beispielsweise ein Benzin, verflüchtigen sich Kohlenwasserstoffe, beispielsweise Methan, Butan oder Propan. Die verschiedenen Kohlenwasserstoffketten weisen unterschiedliche Verdampfungstemperaturen auf, so dass abhängig von der Außentemperatur unterschiedliche Kohlenwasserstoffe aus dem flüssigen Treibstoff 107 ausgelöst werden. Je höher die Außentemperatur und damit die Temperatur des Treibstoffs 107 desto mehr Kohlenwasserstoffe gehen in die Gasphase über. Der Tank 106, in dem der Treibstoff 107 gelagert ist, ist gasdicht ausgeführt. Der Tankdeckel schließt einen Einfüllstutzen des Treibstofftanks gasdicht ab. Das kohlenwasserstoffhaltige Gasgemisch, das sich in dem Tank 106 bildet, wird über die Leitung 111 in den Kohlenwasserstofftank 108 geführt.

Der Kohlenwasserstofftank kann ein Aktivkohlespeicherelement enthalten. Die ausgedampften Kohlenwasserstoffe werden von der Aktivkohle aufgenommen, gespeichert und bei Bedarf wieder abgegeben. Wenn der Kohlenwasserstofftank eine gewisse Menge an Kohlenwasserstoffen aufgenommen hat, kann er über die Leitung 110 entleert werden. Dazu wird in den Kohlenwasserstofftank von außen über ein Ventil 115 Luft eingeblasen, die die Kohlenwasserstoffe aufnimmt. Die kohlenwasserstoffhaltige Luft kann als Ansaugluft für den Verbrennungsmotor 114 verwendet werden und damit zur Verbrennung im Motor beitragen. Da durch die Kohlenwasserstoffe in der Ansaugluft dem Verbrennungsmotor eine gewisse Energiemenge zugeführt wird, wird über ein Einspritzsystem entsprechend weniger Treibstoff eingespritzt. Zur Regelung dieses Verhältnisses wird der Kohlenwasserstoffgehalt der zugeführten Luft über die Sensoren 101 und 102 gemessen.

Sensoren zur Messung eines Kohlenwasserstoffgehalts weisen beispielsweise ein Heizelement zum Aufheizen eines Gasstroms und einem Temperatursensor auf. Beispielsweise ist der Sensor auf einem Siliziumchip integriert. Der am Sensorelement vorbeiströmende Gasstrom wird aufgeheizt und anhand von Signalen des Temperatursensors, die von der Motorsteuerung ausgewertet werden, kann die Wärmeleitfähigkeit beziehungsweise die Wärmekapazität des vorbeiströmenden Gases ermittelt werden. Daraus kann die Konzentration des Kohlenwasserstoffes in dem Gas ermittelt werden, da diese proportional zur Wärmeleitfähigkeit beziehungsweise Wärmekapazität des Gases ist.

Bei einer Fehlfunktion des Sensors zur Messung des Kohlenwasserstoffgehalts, beispielsweise ein Überhitzen des Heizelements oder eine Funkenbildung aufgrund eines Durchschlags, kann sich das kohlenwasserstoffhaltige Gas in der Leitung 110 entzünden. Um einen solchen Brand erkennen zu können, vergleicht die Vergleichseinrichtung 116, die im gezeigten Ausführungsbeispiel Teil der Motorsteuerung 105 ist, eine jeweilige Temperatur an den Kohlenwasserstoffsensoren mit einer vorgegebenen Temperatur, die repräsentativ für einen Brand ermittelt wurde. Stellt die Vergleichseinrichtung fest, dass die an dem Sensorelement ermittelte Temperatur über der vorgegebenen Temperatur liegt, kann sie Maßnahmen einleiten. Um eine Zufuhr von weiterem brennbarem Gas an den Brand zu verhindern, wird die Gaszufuhr unterbrochen. Dies kann durch ein Schließen des Ventils 103 oder des Ventils 104 geschehen. Es kann auch das Ventil 115 geschlossen werden und dadurch das Entleeren des Kohlenwasserstofftanks gestoppt werden. Wird ein Brand an dem Sensor 101 erkannt, kann das Ventil 103 geschlossen werden und das Ventil 104 geöffnet bleiben. Wird ein Brand an dem Ventil 102 erkannt, kann entweder nur das Ventil 104 geschlossen werden oder das Ventil 103 und 104 werden geschlossen.

Eine weitere Maßnahme, die ergriffen werden kann, wenn die Temperatur des Gasstroms an einem Sensor höher als die vorgegebene Temperatur ist, ist das Abschalten des entsprechenden Sensors, insbesondere das Abschalten des Heizelements. Die Stromzufuhr an den Sensor wird unterbrochen. Durch das Unterbrechen des Gasstroms in der Leitung 110 und das Abschalten des mindestens einen Heizelements kann ein Ausbreiten eines Brandes des Kohlenwasserstoffgases möglichst gut verhindert werden.

Figur 2 zeigt einen Sensor 200 und ein Ventil 204, die in einer Leitung 206 angeordnet sind. In der Leitung 206 wird ein Gas 205 geführt. Der Sensor 200 weist einen Temperatursensor 201 und einen weiteren Temperatursensor 203 auf, die jeweils auf einer Seite eines Heizelements 202 angeordnet sind. Der Sensor 200 ist eingerichtet, die Konzentration von Kohlenwasserstoff in dem Gas 205 zu messen. Das Ventil 204 kann die Leitung 206 abschließen, so dass kein Gas durch das Ventil gelangt. Der Sensor 200 kann mit einer Vergleichseinrichtung gekoppelt sein, die beispielsweise Teil einer Motorsteuerung einer Brennkraftmaschine ist.

Der Sensor 200 ist beispielsweise auf einem Siliziumsubstrat integriert und kann weitere Elemente umfassen, beispielsweise eine Auswerteschaltung oder einen Analog-Digital-Wandler. Das an dem Sensor 200 vorbeiströmende Gas 205 wird von dem Heizelement 202 definiert aufgeheizt. Der Temperatursensor 201, der stromaufwärts des Heizelements angeordnet ist, erfasst die Temperatur des Gasstroms bevor der Gasstrom aufgeheizt wird, der weitere Temperatursensor 203, der stromabwärts des Heizelements 202 angeordnet ist, erfasst die Temperatur des aufgeheizten Gases. Über eine Differenz dieser Temperaturen kann auf die Wärmekapazität des Gases geschlossen werden.

Daraus kann der Gehalt an Kohlenwasserstoffen im Gas 205 bestimmt werden.

Die Vergleichseinrichtung kann die Temperatur des Temperatursensors 201 mit einer vorgegebenen Temperatur vergleichen. Die Vergleichseinrichtung kann anstatt dessen oder zusätzlich die Temperatur des weiteren Temperatursensors 203 mit einer vorgegebenen Temperatur vergleichen. Die Vergleichseinrichtung kann auch die Temperaturdifferenz zwischen den beiden gemessenen Temperaturen mit einer vorgegebenen Temperaturdifferenz vergleichen. Die vorgegebene Temperatur beziehungsweise die vorgegebene Temperaturdifferenz stellt eine Obergrenze der Temperatur dar, die bei einem bestimmungsgemäßen Betrieb des Sensors 200 auftritt. Eine höhere Temperatur als die vorgegebene Temperatur lässt auf einen Brand des Gases 205 in der Leitung 206 schließen. Eine höhere Temperaturdifferenz als die vorgegebene Temperaturdifferenz lässt auf einen Brand des Gases 205 in der Leitung 206 schließen. Stellt die Vergleichseinrichtung eine höhere Temperatur als die vorgegebene Temperatur oder eine höhere Temperaturdifferenz als die vorgegebene Temperaturdifferenz fest, kann sie das Ventil 204 so regeln, dass kein zusätzliches Gas an den Sensor 200 gelangen kann. Zudem kann die Stromversorgung an den Sensor 200, insbesondere an das Heizelement 202, unterbrochen werden, um eine mögliche Brandursache auszuschalten. Durch das Abschalten beziehungsweise das Unterbrechen der Stromversorgung des Sensors wird eine Brand verursachende Fehlfunktion, beispielsweise eine Funkenbildung, abgestellt und damit verhindert, dass der fehlerhafte Sensor einen weiteren Brand auslöst.

In einem ersten Schritt S1 eines Verfahrens zum Betreiben einer Brennkraftmaschine erfolgt der Start, der zeitnah zu einem Start der Brennkraftmaschine sein kann.

In einem zweiten Schritt S2 wird eine Temperatur an mindestens einem Sensor bestimmt. Der Sensor ist ein Sensor zur Messung eines Kohlenwasserstoffgehalts eines Gasstroms in der Brennkraftmaschine.

In einem dritten Schritt S3 wird die bestimmte Temperatur mit einer vorgegebenen Temperatur verglichen und festgestellt, ob die bestimmte Temperatur größer als die vorgegebene Temperatur ist. Ist die bestimmte Temperatur nicht größer als die vorgegebene Temperatur, wird wieder mit Schritt S2 fortgefahren. Ist die bestimmte Temperatur größer als die vorgegebene Temperatur, wird in Schritt S4 der Gasstrom in der Leitung unterbrochen.

Zudem kann in Schritt S4 ein Heizelement des Sensors abgeschaltet werden und/oder die Stromversorgung des Heizelements beziehungsweise des Sensors unterbrochen werden. Das Bestimmen der Temperatur an dem mindestens einen Sensor in Schritt S2 kann durch ein Auswerten eines Signals eines Temperatursensors erfolgen. Der Temperatursensor ist beispielsweise ein Halbleiterbauelement, das in dem mindestens einen Sensor integriert ist.

In einem weiteren Ausführungsbeispiel des Verfahrens wird in Schritt S2 eine erste Temperatur durch einen Temperatursensor des mindestens einen Sensors bestimmt. Es wird eine weitere Temperatur durch einen weiteren Temperatursensor des mindestens einen Sensors bestimmt und eine Temperaturdifferenz der Temperatur und der weiteren Temperatur bestimmt. Im Schritt S3 wird die Temperaturdifferenz mit einer vorgegebenen Temperaturdifferenz verglichen und festgestellt, ob die Temperaturdifferenz größer als die vorgegebene Temperaturdifferenz ist. Ist dies der Fall, wird im Schritt S4 beispielsweise ein Ventil geschlossen, um einen Gasstrom zu unterbrechen, und/oder der Sensor abgeschaltet. Ist die Temperaturdifferenz nicht größer als die vorgegebene Temperaturdifferenz wird mit Schritt S2 fortgefahren.

## Patentansprüche

1. Verfahren zum Betreiben einer Brennkraftmaschine, die mindestens einen Sensor (101) zur Messung eines Kohlenwasserstoffgehalts eines Gasstroms in einer Leitung (110) aufweist, wobei die Leitung den Gasstrom von einem Tank (106) in einen Kohlenwasserstofftank (108) führt, und wobei der Kohlenwasserstofftank über die Leitung mit einem Ansaugtrakt eines Verbrennungsmotors (114) gekoppelt ist, umfassend:
- Bestimmen einer Temperatur an dem mindestens einen Sensor (101);
- Unterbrechen des Gasstroms durch die Leitung (110), wenn die Temperatur größer als eine vorgegebene Temperatur ist.

2. Verfahren nach Anspruch 1, umfassend: Auswerten eines Signals mindestens eines Temperatursensors (203), den der mindestens eine Sensor (101; 200) aufweist.

3. Verfahren nach Anspruch 1 oder 2, umfassend: Auswerten eines Signals mindestens eines Halbleiterbauelements, das in dem mindestens einen Sensor (101) integriert ist.

4. Verfahren nach einem der Ansprüche 1 bis 3, umfassend:
Abschalten mindestens eines Heizelements (202), das der mindestens eine Sensor (101; 200) zum Aufheizen des Gasstroms aufweist.

5. Verfahren nach einem der Ansprüche 1 bis 4, umfassend:
Unterbrechen einer Stromversorgung des mindestens einen Heizelements (202).

6. Verfahren nach einem der Ansprüche 1 bis 5, umfassend:
Schließen mindestens eines Ventils (103; 204), das stromaufwärts des mindestens einen Sensors (101) angeordnet ist.

7. Verfahren zum Betreiben einer Brennkraftmaschine nach Anspruch 1, wobei
- eine Temperatur an einem Temperatursensor (203) des mindestens einen Sensors (101; 200) bestimmt wird,
- eine weitere Temperatur an einem weiteren Temperatursensor (201) des mindestens einen Sensors (101; 200) bestimmt wird,
- eine Temperaturdifferenz der Temperatur und der weiteren Temperatur bestimmt wird,
- der Gasstrom an den mindestens einen Sensor (101; 200) unterbrochen wird, wenn die Temperaturdifferenz größer als eine vorgegebene Temperaturdifferenz ist.

8. Verfahren nach Anspruch 7, umfassend: Schließen mindestens eines Ventils (103), das stromaufwärts des mindestens einen Sensors (101) angeordnet ist.

9. Verfahren nach Anspruch 7 oder 8, umfassend: Abschalten mindestens eines Heizelements (202), das der mindestens eine Sensor (101; 200) zum Aufheizen des Gasstroms aufweist.

10. Verfahren nach einem der Ansprüche 7 bis 9, umfassend:
Unterbrechen einer Stromversorgung des mindestens einen Heizelements (202).

11. Brennkraftmaschine (100), umfassend:
- mindestens einen Sensor (101) zur Messung eines Kohlenwasserstoffgehalts eines Gasstroms in einer Leitung (110), wobei die Leitung den Gasstrom von einem Tank (106) in einen Kohlenwasserstofftank (108) führt, und wobei der Kohlenwasserstofftank über die Leitung mit einem Ansaugtrakt eines Verbrennungsmotors (114) gekoppelt ist;
- eine Vergleichseinrichtung (116) zum Vergleichen einer Temperatur an dem Sensor (101) mit einer vorgegebenen Temperatur;
- mindestens ein Ventil (103) zur Unterbrechung des Gasstroms, das stromaufwärts des mindestens einen Sensors (101) angeordnet ist und das von der Vergleichseinrichtung geregelt ist, so dass der Gasstrom durch die Leitung unterbrochen ist, wenn die Temperatur höher als die vorgegebene Temperatur ist.

12. Brennkraftmaschine nach Anspruch 11, bei der der mindestens eine Sensor (101; 200) mindestens ein Heizelement (202) zum Aufheizen eines Gasstroms und mindestens einen Temperatursensor (203) aufweist.

13. Brennkraftmaschine nach Anspruch 11 oder 12, bei der die Vergleichseinrichtung Teil einer Motorsteuerung (105) ist.

## Claims

1. Method for operating an internal combustion engine which has at least one sensor (101) for measuring a hydrocarbon content of a gas flow in a line (110), the line conducting the gas flow from a tank (106) to a hydrocarbon tank (108), and the hydrocarbon tank being coupled via the line to an intake tract of a combustion engine (114), comprising:
- determining a temperature at the at least one sensor (101);
- interrupting the gas flow through the line (110) if the temperature is greater than a predefined temperature.

2. Method according to Claim 1, comprising: evaluating a signal of at least one temperature sensor (203) which the at least one sensor (101; 200) has.

3. Method according to Claim 1 or 2, comprising: evaluating a signal of at least one semiconductor component which is integrated in the at least one sensor (101).

4. Method according to one of Claims 1 to 3, comprising:
deactivating at least one heating element (202) which the at least one sensor (101; 200) has for heating up the gas flow.

5. Method according to one of Claims 1 to 4, comprising:
interrupting a supply of current to the at least one heating element (202).

6. Method according to one of Claims 1 to 5, comprising:
closing at least one valve (103; 204) which is arranged upstream of the at least one sensor (101).

7. Method for operating an internal combustion engine according to Claim 1, wherein
- a temperature at a temperature sensor (203) of the at least one sensor (101; 200) is determined;
- a further temperature at a further temperature sensor (201) of the at least one sensor (101; 200) is determined;
- a temperature difference between the temperature and the further temperature is determined;
- the gas flow at the at least one sensor (101; 200) is interrupted if the temperature difference is greater than a predefined temperature difference.

8. Method according to Claim 7, comprising: closing at least one valve (103) which is arranged upstream of the at least one sensor (101).

9. Method according to Claim 7 or 8, comprising: deactivating at least one heating element (202) which the at least one sensor (101; 200) has for heating up the gas flow.

10. Method according to one of Claims 7 to 9, comprising:
interrupting a supply of current to the at least one heating element (202).

11. Internal combustion engine (100), comprising:
- at least one sensor (101) for measuring a hydrocarbon content of a gas flow in a line (110), the line conducting the gas flow from a tank (106) to a hydrocarbon tank (108), and the hydrocarbon tank being coupled via the line to an intake tract of a combustion engine (114);
- a comparison device (116) for comparing a temperature at the sensor (101) with a predefined temperature;
- at least one valve (103) for interrupting the gas flow, which valve is arranged upstream of the at least one sensor (101) and is regulated by the comparison device such that the gas flow through the line is interrupted if the temperature is higher than the predefined temperature.

12. Internal combustion engine according to Claim 11, in which the at least one sensor (101; 200) has at least one heating element (202) for heating up a gas flow and has at least one temperature sensor (203).

13. Internal combustion engine according to Claim 11 or 12, in which the comparison device is part of an engine controller (105).

## Revendications

1. Procédé pour faire fonctionner un moteur à combustion interne, qui comporte au moins un capteur (101) de mesure d'une teneur en hydrocarbure d'un courant gazeux dans un conduit (110), le conduit conduisant le courant gazeux d'une cuve (106) dans une cuve (108) à hydrocarbure et dans lequel la cuve à hydrocarbure est couplée par le conduit à une aspiration d'un moteur (114) à combustion, dans lequel
- on détermine une température sur le au moins un capteur (101) ;
- on interrompt le courant gazeux passant dans le conduit (110) lorsque la température est supérieure à une température prescrite.

2. Procédé suivant la revendication 1, dans lequel : on exploite un signal d'au moins un capteur (203) de température, qu'a le au moins un capteur (101 ; 200).

3. Procédé suivant la revendication 1 ou 2, dans lequel : on exploite un signal d'au moins un composant à semi-conducteur, qui est intégré dans le au moins un capteur (101).

4. Procédé suivant l'une des revendications 1 à 3, dans lequel : on met à l'arrêt au moins un élément (202) de chauffage, que le au moins un capteur (101 ; 200) a pour chauffer le courant gazeux.

5. Procédé suivant l'une des revendications 1 à 4, dans lequel : on interrompt une alimentation en courant électrique du au moins un élément (202) de chauffage.

6. Procédé suivant l'une des revendications 1 à 5, dans lequel : on ferme au moins une vanne (103 ; 204) qui est montée en amont du au moins un capteur (101).

7. Procédé pour faire fonctionner un moteur à combustion interne suivant la revendication 1, dans lequel
- on détermine une température sur un capteur (203) de température du au moins un capteur (101 ; 200) ;
- on détermine une autre température sur un autre capteur (201) de température du au moins un capteur (101 ; 200) ;
- on détermine une différence de température entre la température et l'autre température ;
- on interrompt le courant gazeux sur le au moins un capteur (101 ; 200), lorsque la différence de température est plus grande qu'une différence de température prescrite.

8. Procédé suivant la revendication 7, dans lequel : on ferme au moins une vanne (103) qui montée en amont du au moins un capteur (101).

9. Procédé suivant la revendication 7 ou 8, dans lequel : on met à l'arrêt au moins l'élément (202) de chauffage, que le au moins un capteur (101 ; 200) a pour chauffer le courant gazeux.

10. Procédé suivant l'une des revendications 7 à 9, dans lequel : on interrompt une alimentation en courant électrique du au moins un élément (202) de chauffage.

11. Moteur (100) à combustion interne comprenant :
- au moins un capteur (101) de mesure d'une teneur en hydrocarbure d'un courant gazeux dans un conduit (100), le conduit conduisant le courant gazeux d'une cuve (106) dans une cuve (108) à hydrocarbure et la cuve à hydrocarbure étant couplée par le conduit à une aspiration d'un moteur (114) à combustion ;
- un dispositif (116) de comparaison pour comparer une température sur le capteur (101) à une température prescrite ;
- au moins une vanne (103) d'interruption du courant gazeux, qui est montée en amont du au moins un capteur (101) et qui est réglée par le dispositif de comparaison de manière à interrompre le courant gazeux passant dans le conduit lorsque la température est plus haute que la température prescrite.

12. Moteur à combustion interne suivant la revendication 11, dans lequel le au moins un capteur (101 ; 200) a au moins un élément (202) de chauffage pour chauffer un courant gazeux et au moins un capteur (203) de température.

13. Moteur à combustion interne suivant la revendication 11 ou 12, dans lequel le dispositif de comparaison fait partie d'une commande (105) de moteur.
